# FASCICULE DE BREVET EUROPEEN

(11) **EP 4 512 494 B1**
(45) Date de publication et mention de la délivrance du brevet: **27.05.2026**
(21) Numéro de dépôt: 24195103.7
(22) Date de dépôt: 19.08.2024
(51) Int. Cl.: A45B 9/04, A63C 11/24

(54) **BÂTON DE SKI OU DE MARCHE AVEC PANIER AMOVIBLE**
SKI- ODER WANDERSTOCK MIT ABNEHMBAREM KORB
SKI OR WALKING STICK WITH REMOVABLE BASKET

(30) Priorité: 24.08.2023 FR 2308922
(43) Date de publication de la demande: 26.02.2025
(73) Titulaire: Skis Rossignol, 38430 Saint-Jean-de-Moirans (FR)
(72) Inventeur: MORVAN, Thomas, 38450 LE GUA (FR)
(74) Mandataire: Novaimo

(56) Documents cités:
- EP-A1- 1 676 608
- EP-A2- 0 078 358
- EP-B1- 3 318 309
- DE-A1- 4 314 173
- US-B1- 11 701 572

## Description

### Domaine Technique de l'invention

L'invention appartient au domaine des équipements de sport. L'invention concerne un bâton de ski ou de marche comprenant une tige et un panier fixé de manière amovible à la tige.

### Etat de la technique antérieure

Pour la pratique de différents sports tels que le ski alpin, le ski nordique, la marche nordique ou encore la course en montagne, on utilise des bâtons de ski ou de marche avec lesquels on prend appui sur le sol. Les bâtons de ski ou de marche servent notamment à bien s'équilibrer mais également à exercer une poussée permettant d'avancer plus efficacement.

Lorsqu'un bâton de ski ou de marche est utilisé sur des terrains meubles, comme des surfaces enneigées, on équipe son extrémité inférieure d'un panier, aussi dénommé "rondelle", pour éviter que le bâton de ski ou de marche ne s'enfonce trop profondément dans le sol ou la neige. La forme de ces paniers est généralement adaptée au type de pratique et au type de terrain sur lequel on évolue. Ainsi, lorsque le terrain est très meuble, par exemple lorsqu'on progresse sur un champ de neige poudreuse, il est préférable d'utiliser un panier pourvu d'une vaste portion d'appui. Inversement, lorsque le terrain est plus dur, par exemple lorsqu'on progresse sur un champ de neige dure, un panier pourvu d'une petite portion d'appui est suffisant.

Afin de permettre aux utilisateurs d'adapter la taille et/ou la forme du panier, on connaît des bâtons de ski ou de marche pourvus d'un panier fixé de manière amovible. L'utilisateur peut ainsi sélectionner et fixer un panier adapté à sa pratique et/ou adapté au type de terrain rencontré. La publication EP3318309A1 divulgue par exemple un tel bâton de ski. Toutefois, les bâtons de ski ou de marche connus présentent des inconvénients. Notamment, les paniers sont généralement assez complexes à installer ou à retirer. En particulier, comme le panier d'un bâton de ski ou de marche est fortement exposé aux chocs, frottements, griffures, et projections de particules diverses, il arrive fréquemment qu'il soit grippé sur son interface de fixation et soit finalement très difficile, voire impossible à retirer. Ainsi, les utilisateurs renoncent généralement à changer le panier de leur bâton de ski ou de marche, et leur pratique sportive n'est pas complètement satisfaisante. Alternativement, les différentes contraintes mécaniques s'exerçant contre le panier peuvent aussi conduire à un endommagement, voire à une rupture, de l'interface de fixation entre le panier et le bâton de ski ou de marche. Il arrive ainsi que des paniers soient perdus dans la nature, ce qui rend le bâton de ski ou de marche inutilisable sur un terrain meuble. Le document EP1676608A1 divulgue un bâton de ski ou de marche suivant le préambule de la revendication 1.

### Présentation de l'invention

Le but de l'invention est de fournir un bâton de ski ou de marche remédiant aux inconvénients ci-dessus et améliorant les bâtons de ski ou de marche connus de l'art antérieur.

Plus précisément, un premier objet de l'invention est un bâton de ski ou de marche comprenant un panier à la fois maintenu de manière fiable, et facile à installer et à désinstaller.

### Résumé de l'invention

L'invention se rapporte à un bâton de ski ou de marche comprenant:
- une tige s'étendant suivant un premier axe,
- une interface de fixation comprenant un corps fixé solidairement à une extrémité inférieure de la tige, et
- un panier fixé de manière amovible à l'interface de fixation,
l'interface de fixation comprenant au moins une première surface de retenue attachée audit corps par au moins un élément élastique, le panier comprenant une deuxième surface de retenue coopérant avec la première surface de retenue pour retenir le panier à l'interface de fixation suivant ledit premier axe.

L'interface de fixation peut comprendre au moins une patte élastique comportant ledit élément élastique et ladite première surface de retenue.

L'au moins une patte élastique peut s'étendre depuis ledit corps parallèlement au premier axe vers l'extrémité inférieure du bâton de ski ou de marche.

L'au moins une patte élastique peut comprendre une charnière élastique et une dent de retenue, la dent de retenue comportant ladite première surface de retenue, la dent de retenue étant reliée au corps par l'intermédiaire de la charnière élastique.

Le bâton de ski ou de marche peut comprendre une dent de retenue comportant ladite première surface de retenue, la dent de retenue comprenant en outre une surface d'appui destinée à être pressée par un utilisateur pour dissocier le panier de l'interface de fixation, le panier comprenant au moins une fenêtre par laquelle la surface d'appui est accessible.

Le panier peut comprendre une portion d'appui et une portion tubulaire agencée au-dessus de la portion d'appui, la portion tubulaire entourant l'interface de fixation, ladite fenêtre étant formée dans la portion tubulaire.

La fenêtre peut être positionnée au-dessus de la portion d'appui.

La portion tubulaire peut comprendre une ouverture centrale en forme de trou de serrure.

La surface d'appui peut être configurée pour être pressée avec le pouce de la main.

Le bâton de ski ou de marche peut comprendre en outre un moyen de blocage en rotation du panier relativement à l'interface de fixation autour dudit premier axe.

L'interface de fixation peut comprendre une collerette formant une butée pour le panier selon ledit premier axe, l'élément élastique s'étendant depuis cette collerette.

L'interface de fixation peut comprendre une unique patte élastique comportant un unique élément élastique et une unique surface de retenue.

L'interface de fixation peut être un élément monobloc fabriqué par injection plastique. Le panier peut être un élément monobloc fabriqué par injection plastique.

### Présentation des figures

Ces objets, caractéristiques et avantages de la présente invention seront exposés en détail dans la description suivante de deux modes de réalisation particuliers en relation avec les figures suivantes :
La figure 1 est une vue en perspective d'un bâton de ski ou de marche selon un premier mode de réalisation de l'invention, le bâton de ski ou de marche comprenant une interface de fixation et un panier fixé à l'interface de fixation.
La figure 2 est une vue en perspective du bâton de ski ou de marche de la figure 1, le panier étant dissocié de l'interface de fixation.
La figure 3 est une vue de dessus du panier du bâton de ski ou de marche de la figure 1.
La figure 4 est une vue de côté de l'interface de fixation du bâton de ski ou de marche de la figure 1.
La figure 5 est une vue en coupe du bâton de ski ou de marche de la figure 1, le panier étant fixé à l'interface de fixation.
La figure 6 est une vue en perspective d'un bâton de ski ou de marche selon un deuxième mode de réalisation de l'invention, le bâton de ski ou de marche comprenant une interface de fixation et un panier fixé à l'interface de fixation.
La figure 7 est une vue en perspective du bâton de ski ou de marche de la figure 6, le panier étant dissocié de l'interface de fixation.
La figure 8 est une vue en coupe du bâton de ski ou de marche de la figure 6, le panier étant fixé à l'interface de fixation.

### Description détaillée

Les figures 1 et 2 illustrent un bâton de ski ou de marche 1 selon un premier mode de réalisation de l'invention. Le bâton de ski ou de marche 1 est destiné à la pratique du ski ou de la marche. Par « bâton de ski », on comprend un bâton destiné à la pratique de toute forme de ski, notamment le ski alpin, le ski de fond ou encore le monoski. Par « bâton de marche », on comprend un bâton destiné à la pratique de toute forme de marche, notamment la marche nordique, la marche en montagne, et même la course-à-pieds. Dans tous les cas, le bâton de ski ou de marche 1 est un accessoire de sport en milieu naturel permettant à son utilisateur de s'équilibrer par appui sur le sol et/ou de transmettre une impulsion sur le sol pour avancer. Le bâton de ski ou de marche comprend ainsi une résistance adaptée pour supporter des efforts importants, au moins égaux au poids de son utilisateur. Le bâton de ski ou de marche comprend également une résistance adaptée pour supporter les chocs, les frottements et les températures inhérentes à la pratique du ski ou de la marche.

Le bâton de ski ou de marche comprend une tige 2 s'étendant suivant un premier axe Z. On suppose que le premier axe Z est parallèle à l'axe vertical. Dans ce document, les termes "au-dessus", "en-dessous", "inférieur" et "supérieur" se rapportent à un agencement selon l'axe vertical. Sur la figure 1, le premier axe Z est orienté de bas en haut.

De manière classique, la tige 2 comprend une extrémité supérieure (non représentée), avantageusement pourvue d'une poignée, et une extrémité inférieure destinée à prendre appui sur le sol.

La tige 2 peut être un élément tubulaire par exemple en aluminium ou en carbone. Le bâton de ski ou de marche 1 comprend en outre une interface de fixation 3 fixée solidairement à l'extrémité inférieure de la tige 2. Le bâton de ski ou de marche 1 comprend aussi un panier 4 fixé de manière amovible à l'interface de fixation 3.

L'interface de fixation 3 peut notamment être collée à l'extrémité inférieure de la tige 2. L'interface de fixation 3 n'est pas destinée à être désolidarisée de la tige 2 lors de l'utilisation ordinaire du bâton de ski ou de marche 1. Néanmoins, l'interface de fixation 3 peut être désolidarisée de la tige lors d'une opération de réparation. L'interface de fixation 3 peut par exemple être collée à la tige 2 au moyen d'une colle. Cette colle peut être apte à se dissoudre ou se ramollir lorsqu'elle est portée à température suffisante, permettant ainsi le retrait de l'interface de fixation 3 de l'extrémité inférieure de la tige. Ainsi, on comprend que l'interface de fixation 3 n'est pas destinée à être désolidarisée de la tige lors d'une utilisation ordinaire du bâton de ski ou de marche, notamment lors d'une pratique sportive.

L'interface de fixation 3 peut en outre supporter une pointe (non représentée), de préférence rigide, et destinée à entrer en contact direct avec le sol. La pointe peut être par exemple une pointe métallique ou une pointe en carbure. Avantageusement, l'interface de fixation 3 comprend un moyen de fixation de cette pointe. Comme cela est visible sur la figure 5, ce moyen de fixation peut comprendre un logement ou ouverture centrale 12 dans lequel cette pointe est emmanchée.

Le panier 4 est un élément permettant de prendre appui sur un sol meuble. A cet effet, le panier 4 comprend une portion d'appui 6 s'étendant radialement. La portion d'appui 6 peut s'étendre au moins grossièrement horizontalement lorsque la tige 2 s'étend verticalement. Par "grossièrement horizontalement" on comprend que la portion d'appui peut aussi s'étendre le long d'une portion qui n'est pas parfaitement plane mais par exemple concave ou convexe. La portion d'appui 6 peut par exemple s'étendre suivant une portion de sphère, comme cela est visible sur les figures 1 et 2, ou même selon toute autre forme courbe. La portion d'appui 6 peut être pleine, comme cela est représenté sur les figures, ou en variante être ajourée. D'une manière générale, la portion d'appui comprend une projection dans le plan perpendiculaire au premier axe Z de surface suffisante pour prendre appui sur un terrain meuble. La surface de la portion d'appui 6 peut être plus ou moins importante en fonction du type de terrain pratiqué.

La figure 3 permet de bien visualiser la forme de la portion d'appui 6 en projection dans un plan perpendiculaire au premier axe Z. En l'espèce, la portion d'appui 6 s'étend radialement vers l'arrière depuis l'interface de fixation 3, mais pas vers l'avant. L'avant et l'arrière sont définis selon le sens de progression d'un utilisateur du bâton de ski ou de marche. L'arrière est donc le côté opposé vers lequel l'utilisateur se déplace. La portion d'appui 6 peut notamment comprendre un contour de forme trapézoïdale dont les côtés sont arrondis. En variante toute autre forme de surface d'appui pourrait être envisagée. La surface d'appui pourrait par exemple avoir une forme circulaire et la tige 2 pourrait être aligné avec un centre de cette forme circulaire.

Comme nous allons le voir plus en détail par la suite, le panier 4 est fixé de manière amovible à l'interface de fixation 3. Par "de manière amovible", on comprend que le panier 4 est fixé de manière réversible à l'interface de fixation 3. Les opérations d'assemblage et de désassemblage du panier à l'interface de fixation peuvent être réalisées aisément, rapidement, sans outil particulier, et sans endommagement de l'interface de fixation 3 ou du panier 4. Ces opérations peuvent ainsi être répétées de nombreuses fois au cours d'une séance de pratique ou entre chaque séance de pratique.

L'interface de fixation 3 comprend une patte élastique 7 pourvue d'une première surface de retenue 8. Le panier 4 comprend une deuxième surface de retenue 9 coopérant avec la première surface de retenue 8 pour retenir le panier 4 sur l'interface de fixation 3, elle-même liée à la tige 2 suivant le premier axe Z. Les surfaces de retenue 8 et 9 sont donc destinées à venir en appui l'une contre l'autre pour empêcher le désassemblage involontaire du panier 4 et de l'interface de fixation 3.

L'élasticité de la patte élastique 7 permet de dégager les deux surfaces de retenue 8 et 9 l'une de l'autre, ce qui permet de désassembler le panier 4 de l'interface de fixation consécutivement à un appui sur la patte élastique. Par "élastique", on comprend que la patte élastique 7 est apte et destinée à se déformer pour solidariser ou désolidariser le panier 4 de l'interface de fixation 3. La patte élastique 7 peut donc se trouver dans une configuration dite "de repos" qui correspond à sa position naturelle lorsqu'aucun effort n'est appliqué contre elle, et une configuration dite "contrainte" ou "fléchie" qui correspond à une position déformée de la patte élastique sous l'effet d'un effort appliqué contre elle. En configuration de repos, la première surface de retenue 8 est positionnée en vis-à-vis de la deuxième surface de retenue 9 pour maintenir le panier 4. En configuration contrainte, la première surface de retenue 8 est écartée de la deuxième surface de retenue 9. On comprend donc que la première surface de retenue 8 est mobile entre deux positions distinctes grâce à l'élasticité de la patte élastique 7. Inversement, la deuxième surface de retenue 9 n'est pas destinée à être déplacée par rapport au corps du panier 4.

L'effort nécessaire pour faire passer la patte élastique 7 de sa configuration de repos à sa configuration fléchie est à la fois suffisamment important pour éviter un déplacement non souhaité de la patte élastique, et suffisamment faible pour pouvoir être exercé par tout utilisateur, de préférence avec un seul doigt. Cet effort peut être par exemple de l'ordre de quelques Newtons.

La déformation de la patte élastique 7 entre sa configuration de repos et sa configuration fléchie est une déformation non permanente. La patte élastique est apte à reprendre automatiquement sa configuration de repos lorsque l'effort appliqué contre la patte élastique cesse. La patte élastique est également configurée pour subir un grand nombre de flexions entre sa configuration de repos et sa configuration fléchie sans se casser. Sur la figure 4, la patte élastique 7 en configuration de repos est illustrée avec un contour en trait plain et la patte élastique en configuration fléchie 7' est illustrée avec un contour en pointillés.

Contrairement à toute idée reçue, il a été découvert qu'il est préférable d'intégrer une patte élastique à l'interface de fixation, laquelle est solidaire de la tige 2, plutôt que sur le panier lui-même. Un tel agencement présente plusieurs avantages. En premier lieu, il permet une manipulation plus aisée de la patte élastique 7 pour réaliser l'opération de désolidarisation du panier par une simple poussée. De plus, comme le panier 4 ne comprend aucune pate élastique, il est plus facile à fabriquer. Les matériaux envisagés pour la fabrication du panier peuvent être choisis parmi une plus grande gamme de matériaux. On peut par exemple choisir un matériau particulièrement résistant à l'abrasion, ou rigide, sans chercher à obtenir une certaine élasticité. Chaque panier est ainsi plus simple et plus facile à produire. Un bâton de ski ou de marche peut ainsi être proposé sous forme d'un kit comprenant plusieurs paniers 4 interchangeables, chacun de ces paniers 4 étant facile à fabriquer.

En particulier, selon le premier mode de réalisation, lequel est illustré sur les figures 1 à 5, l'interface de fixation 3 comprend une unique patte élastique 7. L'interface de fixation 3 est ainsi assez simple à fabriquer et offre néanmoins une retenue suffisamment efficace du panier 4.

En référence aux figures 4 et 5, l'interface de fixation 3 comprend un corps 10 tubulaire. Le corps 10 comprend une première ouverture centrale 11, borgne, dont l'entrée est tournée vers le haut, et s'étendant parallèlement au premier axe Z. L'extrémité inférieure de la tige 2 est emmanchée dans la première ouverture centrale 11. La fixation de l'interface de fixation à la tige peut éventuellement être sécurisée au moyen d'une colle, comme expliqué précédemment. Le corps 10 comprend également une deuxième ouverture centrale 12, borgne, dont l'entrée est tournée vers le bas, et s'étendant parallèlement au premier axe Z. La pointe du bâton de ski ou de marche est emmanchée dans la deuxième ouverture centrale 12. La fixation de la pointe à l'interface de fixation 3 peut aussi être sécurisée au moyen d'une colle.

Selon une variante de réalisation (non représentée), le corps 10 pourrait être pourvu d'une unique ouverture centrale, non borgne. La tige pourrait alors traverser cette unique ouverture centrale, ladite pointe étant supportée directement par l'extrémité inférieure de la tige.

Le corps 10 de l'interface de fixation 3 comprend aussi une collerette 13. La collerette 13 est agencée au niveau de l'extrémité supérieure de l'interface de fixation 3. La collerette 13 forme une butée pour le panier selon le premier axe Z. Lorsque l'utilisateur enfonce la tige dans un sol meuble, un effort de réaction de bas en haut se produit sur le panier 4. Cet effort de réaction est supporté par la collerette 13, ce qui évite au panier 4 de remonter et de forcer sur la patte élastique 7.

La patte élastique 7 s'étend vers le bas depuis la collerette 13. La patte élastique 7 comprend une charnière élastique 14 et une dent de retenue 15. La dent de retenue 15 est reliée au corps 10, et notamment à la collerette 13, par l'intermédiaire de la charnière élastique 14. La dent de retenue 15 comprend ladite première surface de retenue 8. La surface de retenue 8 est ainsi reliée au corps 10 par l'intermédiaire d'un élément élastique qui, en l'espèce, est la charnière élastique 14. La dent de retenue 15 comprend également une surface d'appui 16 destinée à être pressée par un utilisateur pour dissocier le panier de l'interface de fixation. La patte élastique 7 s'étend à distance non nulle du corps 10. Avantageusement, la distance radiale D1 séparant l'extrémité de la patte élastique 7 du corps 10 est à la fois suffisamment importante pour permettre de décaler totalement les deux surfaces de retenue 8 et 9, et à la fois suffisamment faible pour que la patte élastique 7 puisse entrer en contact avec le corps 10 sans se casser ou se déformer de manière permanente.

La patte élastique 7 est donc destinée à être manipulée par pression sur la surface d'appui 16 et non par une quelconque traction. Une action de poussée est plus facile à réaliser, en particulier lorsque la main est engourdie et/ou lorsqu'on porte des gants.

Avantageusement, la surface d'appui 16 présente une surface d'appui suffisamment importante pour être manipulée par un utilisateur, notamment avec le pouce, même si cet utilisateur porte des gants. La surface d'appui peut être de préférence supérieure ou égale à 0,5 cm2.

Avantageusement encore, la surface d'appui 16 comprend un galbe facilitant l'extraction du panier dès que les surfaces de retenue 8 et 9 sont dégagées l'une de l'autre. En effet, lorsqu'un utilisateur appuie sur la surface d'appui 16, la patte élastique 7 pivote autour de sa charnière élastique 14 et le bord supérieur de la surface d'appui 16 se positionne en appui contre une paroi verticale du panier 4. Le galbe de la surface d'appui 16 induit alors un effort sur le panier 4 qui tend à déplacer automatiquement le panier 4 vers le bas. Ceci facilite son extraction de l'interface de fixation 3. L'extraction du panier 4 peut être obtenue d'un seul geste, en appuyant simplement sur la surface d'appui 16.

Par ailleurs, le corps 10 de l'interface de fixation 3 comprend avantageusement une portion inférieure 17 de forme tronconique, ce qui facilite l'insertion du panier 4 autour du corps 10.

Le panier 4 comprend non seulement la portion d'appui 6 décrite précédemment, mais également une portion tubulaire 18 agencée au-dessus de la portion d'appui 6. La portion tubulaire 18 entoure l'interface de fixation 3. La portion tubulaire 18 du panier 4 comprend ainsi une troisième ouverture centrale 19 à l'intérieur de laquelle est engagée l'interface de fixation 3. La troisième ouverture centrale 19 est une ouverture traversante, c'est-à-dire qu'elle comprend une entrée et une sortie. Lorsque le panier 4 est assemblé à l'interface de fixation 3, l'extrémité inférieure de l'interface de fixation 3 ressort de la troisième ouverture centrale 19.

Selon une variante de réalisation non représentée, l'ouverture centrale 19 pourrait ne pas être une ouverture traversante mais une ouverture borgne ouverte uniquement vers le haut. Ainsi, l'extrémité inférieure du bâton de ski ou de marche 1 serait formée directement par le panier 4. Le panier cumulerait alors la fonction de fournir une portion d'appui pour évoluer sur les terrains meubles, mais également une fonction d'interface de contact avec le sol. Le panier pourrait alors porter une pointe ou tout autre type d'embout apte à entrer en contact avec le sol, par exemple un embout en caoutchouc ou en matière souple équivalente. Dans une telle hypothèse, on pourrait également concevoir que le panier ne comporte plus la portion d'appui 6 mais uniquement un embout destiné à entrer en contact avec le sol. Ainsi, dans la présente invention, le terme "panier" désigne de préférence tout accessoire susceptible d'être fixé à l'extrémité inférieure de la tige 2 et adapté pour stabiliser ou transmettre une impulsion sur le sol pour la pratique du ski ou de la marche. Selon encore une autre variante de réalisation, le panier 4 pourrait être simplement destiné à recouvrir la pointe solidaire de l'interface de fixation. Selon cette variante, le panier servirait alors uniquement comme élément de protection, par exemple dans le but de transporter le bâton de ski ou de marche sans risque et/ou de le mettre en rayon d'un magasin sans risque. Ceci est particulièrement utile lorsque la pointe du bâton de ski ou de marche est très effilée.

Selon le mode de réalisation présenté, la troisième ouverture centrale 19 présente une forme en trou de serrure, c'est-à-dire une forme composée d'une partie circulaire 20 (destinée à recevoir le corps 10) et d'une extension radiale 21 (destinée à recevoir la patte élastique 7). Ceci permet d'assurer l'assemblage du panier 4 à l'interface de fixation 3 selon une orientation unique. On peut ainsi s'assurer que la portion d'appui 6 est correctement orientée. Ceci est particulièrement utile lorsque le bâton de ski ou de marche 1 comprend une poignée et/ou une dragonne qui impose à l'utilisateur de saisir le bâton de ski ou de marche selon une orientation spécifique. Ainsi, la portion d'appui 6 du panier 4 reste correctement orientée relativement à la poignée. Lors de la mise en place du panier 4, l'utilisateur voit instantanément quelle est la bonne orientation du panier relativement à l'interface de fixation. Ainsi le clippage du panier 4 sur l'interface 3 ne peut se faire que dans une seule orientation du panier 4, du fait de sa forme.

Avantageusement, la collerette 13 présente un contour extérieur épousant la forme du contour de la troisième ouverture centrale 19. Ainsi, la collerette recouvre discrètement la portion tubulaire 18. De plus, on dispose ainsi d'une surface d'appui relativement importante entre la collerette 13 et la portion tubulaire 18.

La portion tubulaire 18 du panier 4 comprend également une fenêtre 22 par laquelle la surface d'appui 16 est accessible. La fenêtre 22 présente des dimensions sensiblement égales aux dimensions de la surface d'appui 16. En l'espèce la fenêtre 22 présente une forme globalement rectangulaire. La fenêtre 22 est positionnée au-dessus de la portion d'appui 6. Ainsi la surface d'appui 16 risque peu d'être actionnée involontairement, par exemple consécutivement au choc du bâton de ski ou de marche 1 contre un relief, cette dernière étant protégée par la portion d'appui 6 du panier.

Le bâton de ski ou de marche 1 comprend en outre un moyen de blocage en rotation du panier 4 relativement à l'interface de fixation autour du premier axe Z. Comme cela est visible sur les figures 2 et 4, le moyen de blocage en rotation peut être formé par une nervure 23 solidaire du corps 10 de l'interface de fixation 3, coopérant avec une rainure 24 formée dans la portion tubulaire 18 du panier 4. La nervure 23 et la rainure 24 s'étendent parallèlement au premier axe Z. On évite ainsi que le panier 4 pivote autour de l'interface de fixation, ce qui pourrait exercer des contraintes importantes sur la patte élastique 7. Ce moyen de blocage s'ajoute au moyen de blocage décrit précédemment, résultant de la forme en trou de serrure de la troisième ouverture centrale 19, formée d'une partie circulaire 20 et d'une extension radiale 21.

Selon différentes variantes de réalisation non représentées, le moyen de blocage en rotation pourrait être réalisé différemment. Par exemple, la nervure pourrait être formée dans la portion tubulaire 18 alors que la rainure serait formée dans le corps 10. Le moyen de blocage en rotation pourrait aussi être obtenu par toute autre correspondance de formes non circulaires, par exemple en prévoyant un méplat dans le corps. Selon encore une autre variante de réalisation, le moyen de blocage en rotation pourrait être formé directement par la patte élastique en appui sur les bords de l'extension radiale 21 de la troisième ouverture centrale 19. Dans ce cas, la patte élastique 7 serait susceptible de subir des efforts de torsion et serait dimensionnée en conséquence.

Avantageusement, l'interface de fixation 3 et le panier 4 peuvent être chacun une pièce monobloc, par exemple obtenue par injection plastique. Le bâton de ski ou de marche est ainsi simple et économique à fabriquer. Lorsque l'interface de fixation est obtenue par injection de plastique dans un moule, l'élasticité de la patte élastique 7 est alors obtenue en choisissant un matériau plastique et des dimensions de la patte élastique adaptés.

En variante, l'interface de fixation pourrait être réalisée différemment : la dent de retenue 15 portant la surface de retenue 8 pourrait par exemple être un élément distinct du corps 10 de l'interface de fixation 3, et relié au corps 10 par l'intermédiaire d'un élément élastique. L'élément élastique peut alors comprendre une première extrémité solidaire du corps 10 et une deuxième extrémité solidaire de la dent de retenue 15. L'élément élastique reliant la dent de retenue 15 au corps 10 pourrait par exemple être un ressort hélicoïdal de compression, ou un ressort à lame, ou encore un élément en caoutchouc. Selon ce mode de réalisation, la dent de retenue 15 pourrait prendre la forme d'un bouton poussoir mobile par rapport au corps. Dans cette hypothèse le corps pourrait avantageusement comprendre un moyen de guidage du bouton poussoir. Dans tous les cas, la surface de retenue 8 reste attachée au corps 10 de l'interface de fixation 3 par l'intermédiaire d'un élément élastique.

Selon une autre variante, un élément élastique pourrait aussi être utilisé en combinaison avec la patte élastique 7 telle que précédemment décrite, afin de soutenir et/ou de limiter la flexion de la patte élastique.

Pour assembler le panier 4 à l'interface de fixation 3, il suffit d'engager le corps 10 de l'interface de fixation dans la troisième ouverture centrale 19 du panier 4, en veillant à ce que l'extension radiale 21 soit positionnée en vis-à-vis de la patte élastique 7. Ensuite, il suffit de pousser sur le panier 4 vers le haut pour faire fléchir automatiquement la patte élastique 7. La patte élastique 7 fléchit automatiquement au contact de la paroi intérieure de la troisième ouverture centrale 19 du panier. La patte élastique 7 se détend automatiquement lorsque la surface d'appui 16 se positionne en vis-à-vis de la fenêtre 22. Le panier est ainsi bloqué en position et le bâton de ski ou de marche est prêt à l'emploi. Un seul geste suffit pour mettre en place le panier 4 sur le bâton de ski ou de marche 1

Pour désassembler le panier 4 de l'interface de fixation 3, il suffit de presser, par exemple avec le pouce, sur la surface d'appui 16. Le panier 4 descend alors automatiquement. De même, un seul geste suffit pour retirer le panier 4 du bâton de ski ou de marche 1. Dans l'hypothèse où le panier 4 serait légèrement grippé autour du corps 10, par exemple en raison de l'accumulation de particules, il peut être utile de tirer sur le panier suivant le premier axe Z en même temps qu'on appui sur la surface d'appui 16. Cette opération reste néanmoins très facile à réaliser.

Les figures 6, 7 et 8 illustrent un bâton de ski ou de marche 101 selon un deuxième mode de réalisation de l'invention. Le bâton de ski ou de marche 101 se distingue du bâton de ski ou de marche 1 en ce que son interface de fixation 103 comprend non pas une unique patte élastique mais deux pattes élastiques 107A, 107B distinctes. Les deux pattes élastiques 107A, 107B sont diamétralement opposées et positionnées respectivement à gauche et à droite d'un corps 110 de l'interface de fixation 103, la gauche et la droite étant définies selon le point de vue de l'utilisateur. La portion tubulaire 118 du panier 104 comprend deux fenêtres 122A, 122B au travers desquelles les surfaces d'appui des deux pattes élastiques 107A, 107B sont accessibles. L'opération de désassemblage du panier 104 à l'interface de fixation 103 s'effectue en pressant les deux pattes élastiques 107A, 107B l'une vers l'autre, par exemple avec le pouce et l'index. Cette configuration peut permettre une meilleure répartition des efforts sur les deux pattes élastiques 107A, 107B, et donc une meilleure tenue du panier 104 sur l'interface 103, et une plus grande durabilité dans le temps.

## Revendications

1. Bâton de ski ou de marche (1, 101) comprenant:
- une tige (2) s'étendant suivant un premier axe (Z),
- une interface de fixation (3, 103) comprenant un corps (10, 110) fixé solidairement à une extrémité inférieure de la tige, et
- un panier (4, 104) fixé de manière amovible à l'interface de fixation, l'interface de fixation comprenant au moins une première surface de retenue (8) le panier comprenant une deuxième surface de retenue (9) coopérant avec la première surface de retenue pour retenir le panier à l'interface de fixation suivant ledit premier axe, **caractérisé en ce que** la première surface de retenue (8) est attachée audit corps par au moins un élément élastique (14).

2. Bâton de ski ou de marche (1, 101) selon la revendication précédente, **caractérisé en ce que** l'interface de fixation comprend au moins une patte élastique (7, 107A, 107B) comportant ledit élément élastique et ladite première surface de retenue.

3. Bâton de ski ou de marche (1, 101) selon la revendication précédente, **caractérisé en ce que** l'au moins une patte élastique (7, 107A, 107B) s'étend depuis ledit corps (10, 110) parallèlement au premier axe (Z) vers l'extrémité inférieure du bâton de ski ou de marche.

4. Bâton de ski ou de marche (1, 101) selon la revendication 2 ou 3, **caractérisé en ce que** l'au moins une patte élastique (7, 107A, 107B) comprend une charnière élastique (14) et une dent de retenue (15), la dent de retenue comportant ladite première surface de retenue, la dent de retenue étant reliée au corps par l'intermédiaire de la charnière élastique (14).

5. Bâton de ski ou de marche (1, 101) selon l'une des revendications précédentes, caractérisé en qu'il comprend une dent de retenue (15) comportant ladite première surface de retenue (8), la dent de retenue comprenant en outre une surface d'appui (16) destinée à être pressée par un utilisateur pour dissocier le panier (4, 104) de l'interface de fixation (3, 103), et en ce que le panier comprend au moins une fenêtre (22, 122A, 122B) par laquelle la surface d'appui est accessible.

6. Bâton de ski ou de marche (1, 101) selon la revendication précédente, **caractérisé en ce que** le panier (4, 104) comprend une portion d'appui (6) et une portion tubulaire (18, 118) agencée au-dessus de la portion d'appui, la portion tubulaire entourant l'interface de fixation (3, 103), ladite fenêtre (22, 122A, 122B) étant formée dans la portion tubulaire.

7. Bâton de ski ou de marche (1) selon la revendication précédente, **caractérisé en ce que** la fenêtre (22) est positionnée au-dessus de la portion d'appui (6).

8. Bâton de ski ou de marche (1) selon l'une des revendications 6 ou 7, **caractérisé en ce que** la portion tubulaire (18) comprend une ouverture centrale (19) en forme de trou de serrure.

9. Bâton de ski ou de marche (1) selon l'une des revendications 5 à 8, **caractérisé en ce que** la surface d'appui (16) est configurée pour être pressée avec le pouce de la main.

10. Bâton de ski ou de marche (1, 101) selon l'une des revendications précédentes, **caractérisé en ce qu'**il comprend en outre un moyen de blocage en rotation (23, 24) du panier (4, 104) relativement à l'interface de fixation (3, 103) autour dudit premier axe (Z).

11. Bâton de ski ou de marche (1) selon l'une des revendications précédentes, **caractérisé en ce que** l'interface de fixation (3) comprend une collerette (13) formant une butée pour le panier (4) selon ledit premier axe (Z), et **en ce que** l'élément élastique s'étend depuis cette collerette.

12. Bâton de ski ou de marche (1) selon l'une des revendications précédentes, **caractérisé en ce que** l'interface de fixation (3) comprend une unique patte élastique (7) comportant un unique élément élastique et une unique surface de retenue.

13. Bâton de ski ou de marche (1, 101) selon l'une des revendications précédentes, caractérisé en que l'interface de fixation (3, 103) est un élément monobloc fabriqué par injection plastique, et/ou en ce que le panier (4, 104) est un élément monobloc fabriqué par injection plastique.

14. Bâton de ski ou de marche selon l'une des revendications précédentes, **caractérisé en ce que** l'interface de fixation (3, 103) comprend en outre une pointe destinée à entrer en contact direct avec le sol.

15. Bâton de ski ou de marche selon la revendication précédente, **caractérisé en ce que** l'interface de fixation (3, 103) comprend un logement (12) dans lequel la pointe est emmanchée.

## Patentansprüche

1. Ski- oder Wanderstock (1, 101), umfassend:
- einen Schaft (2), der sich entlang einer ersten Achse (Z) erstreckt,
- eine Befestigungsschnittstelle (3, 103), die einen Körper (10, 110) umfasst, der fest mit einem unteren Ende des Schafts verbunden ist, und
- einen Teller (4, 104), der lösbar an der Befestigungsschnittstelle befestigt ist,
wobei die Befestigungsschnittstelle mindestens eine erste Haltefläche (8) umfasst, der Teller eine zweite Haltefläche (9) umfasst, die mit der ersten Haltefläche zusammenwirkt, um den Teller an der Befestigungsschnittstelle entlang der genannten ersten Achse zu halten, **dadurch gekennzeichnet, dass** die erste Haltefläche (8) durch mindestens ein elastisches Element (14) an dem genannten Körper befestigt ist.

2. Ski- oder Wanderstock (1, 101) nach dem vorhergehenden Anspruch, **dadurch gekennzeichnet, dass** die Befestigungsschnittstelle mindestens eine elastische Lasche (7, 107A, 107B) aufweist, die das genannte elastische Element und die genannte erste Haltefläche umfasst.

3. Ski- oder Wanderstock (1, 101) nach dem vorhergehenden Anspruch, **dadurch gekennzeichnet, dass** sich die mindestens eine elastische Lasche (7, 107A, 107B) von dem genannten Körper (10, 110) parallel zur ersten Achse (Z) in Richtung des unteren Endes des Ski- oder Wanderstocks erstreckt.

4. Ski- oder Wanderstock (1, 101) nach Anspruch 2 oder 3, **dadurch gekennzeichnet, dass** die mindestens eine elastische Lasche (7, 107A, 107B) ein elastisches Gelenk (14) und einen Haltezahn (15) umfasst, wobei der Haltezahn die genannte erste Haltefläche aufweist und der Haltezahn über das elastische Gelenk (14) mit dem Körper verbunden ist.

5. Ski- oder Wanderstock (1, 101) nach einem der vorhergehenden Ansprüche, **dadurch gekennzeichnet, dass** er einen Haltezahn (15) umfasst, der die genannte erste Haltefläche (8) aufweist, wobei der Haltezahn ferner eine Druckfläche (16) umfasst, die dazu bestimmt ist, von einem Benutzer gedrückt zu werden, um den Teller (4, 104) von der Befestigungsschnittstelle (3, 103) zu lösen, und dass der Teller mindestens ein Fenster (22, 122A, 122B) umfasst, durch das die Druckfläche zugänglich ist.

6. Ski- oder Wanderstock (1, 101) nach dem vorhergehenden Anspruch, **dadurch gekennzeichnet, dass** der Teller (4, 104) einen Stützabschnitt (6) und einen rohrförmigen Abschnitt (18, 118) umfasst, der oberhalb des Stützabschnitts angeordnet ist, wobei der rohrförmige Abschnitt die Befestigungsschnittstelle (3, 103) umgibt und das genannte Fenster (22, 122A, 122B) in dem rohrförmigen Abschnitt ausgebildet ist.

7. Ski- oder Wanderstock (1) nach dem vorhergehenden Anspruch, **dadurch gekennzeichnet, dass** das Fenster (22) oberhalb des Stützabschnitts (6) positioniert ist.

8. Ski- oder Wanderstock (1) nach einem der Ansprüche 6 oder 7, **dadurch gekennzeichnet, dass** der rohrförmige Abschnitt (18) eine zentrale Öffnung (19) in Form eines Schlüssellochs umfasst.

9. Ski- oder Wanderstock (1) nach einem der Ansprüche 5 bis 8, **dadurch gekennzeichnet, dass** die Druckfläche (16) dazu ausgelegt ist, mit dem Daumen der Hand gedrückt zu werden.

10. Ski- oder Wanderstock (1, 101) nach einem der vorhergehenden Ansprüche, **dadurch gekennzeichnet, dass** er ferner ein Drehblockiermittel (23, 24) des Tellers (4, 104) relativ zur Befestigungsschnittstelle (3, 103) um die genannte erste Achse (Z) umfasst.

11. Ski- oder Wanderstock (1) nach einem der vorhergehenden Ansprüche, **dadurch gekennzeichnet, dass** die Befestigungsschnittstelle (3) einen Kragen (13) umfasst, der einen Anschlag für den Teller (4) entlang der genannten ersten Achse (Z) bildet, und dass sich das elastische Element von diesem Kragen erstreckt.

12. Ski- oder Wanderstock (1) nach einem der vorhergehenden Ansprüche, **dadurch gekennzeichnet, dass** die Befestigungsschnittstelle (3) eine einzige elastische Lasche (7) umfasst, die ein einziges elastisches Element und eine einzige Haltefläche aufweist.

13. Ski- oder Wanderstock (1, 101) nach einem der vorhergehenden Ansprüche, **dadurch gekennzeichnet, dass** die Befestigungsschnittstelle (3, 103) ein einstückiges, im Kunststoffspritzgussverfahren hergestelltes Element ist und/oder dass der Teller (4, 104) ein einstückiges, im Kunststoffspritzgussverfahren hergestelltes Element ist.

14. Ski- oder Wanderstock nach einem der vorhergehenden Ansprüche, **dadurch gekennzeichnet, dass** die Befestigungsschnittstelle (3, 103) ferner eine Spitze umfasst, die dazu bestimmt ist, in direkten Kontakt mit dem Boden zu treten.

15. Ski- oder Wanderstock nach dem vorhergehenden Anspruch, **dadurch gekennzeichnet, dass** die Befestigungsschnittstelle (3, 103) eine Aufnahme (12) umfasst, in die die Spitze eingesteckt ist.

## Claims

1. Ski or walking pole (1, 101) comprising:
- a shaft (2) extending along a first axis (Z),
- a fixing interface (3, 103) comprising a body (10, 110) rigidly fixed to a lower end of the shaft, and
- a basket (4, 104) removably fixed to the fixing interface, the fixing interface comprising at least one first retaining surface (8), the basket comprising a second retaining surface (9) cooperating with the first retaining surface to retain the basket on the fixing interface along said first axis, **characterized in that** the first retaining surface (8) is attached to said body by at least one elastic element (14).

2. Ski or walking pole (1, 101) according to the preceding claim, **characterized in that** the fixing interface comprises at least one elastic tab (7, 107A, 107B) comprising said elastic element and said first retaining surface.

3. Ski or walking pole (1, 101) according to the preceding claim, **characterized in that** the at least one elastic tab (7, 107A, 107B) extends from said body (10, 110) parallel to the first axis (Z) towards the lower end of the ski or walking pole.

4. Ski or walking pole (1, 101) according to claim 2 or 3, **characterized in that** the at least one elastic tab (7, 107A, 107B) comprises an elastic hinge (14) and a retaining tooth (15), the retaining tooth comprising said first retaining surface, the retaining tooth being connected to the body by means of the elastic hinge (14).

5. Ski or walking pole (1, 101) according to one of the preceding claims, **characterized in that** it comprises a retaining tooth (15) comprising said first retaining surface (8), the retaining tooth further comprising a pressing surface (16) intended to be pressed by a user to detach the basket (4, 104) from the fixing interface (3, 103), and **in that** the basket comprises at least one window (22, 122A, 122B) through which the pressing surface is accessible.

6. Ski or walking pole (1, 101) according to the preceding claim, **characterized in that** the basket (4, 104) comprises a support portion (6) and a tubular portion (18, 118) arranged above the support portion, the tubular portion surrounding the fixing interface (3, 103), said window (22, 122A, 122B) being formed in the tubular portion.

7. Ski or walking pole (1) according to the preceding claim, **characterized in that** the window (22) is positioned above the support portion (6).

8. Ski or walking pole (1) according to one of claims 6 or 7, **characterized in that** the tubular portion (18) comprises a central opening (19) in the shape of a keyhole.

9. Ski or walking pole (1) according to one of claims 5 to 8, **characterized in that** the pressing surface (16) is configured to be pressed with the thumb of the hand.

10. Ski or walking pole (1, 101) according to one of the preceding claims, **characterized in that** it further comprises a rotation-locking means (23, 24) for the basket (4, 104) relative to the fixing interface (3, 103) about said first axis (Z).

11. Ski or walking pole (1) according to one of the preceding claims, **characterized in that** the fixing interface (3) comprises a collar (13) forming a stop for the basket (4) along said first axis (Z), and **in that** the elastic element extends from said collar.

12. Ski or walking pole (1) according to one of the preceding claims, **characterized in that** the fixing interface (3) comprises a single elastic tab (7) comprising a single elastic element and a single retaining surface.

13. Ski or walking pole (1, 101) according to one of the preceding claims, **characterized in that** the fixing interface (3, 103) is a one-piece element manufactured by plastic injection moulding, and/or **in that** the basket (4, 104) is a one-piece element manufactured by plastic injection moulding.

14. Ski or walking pole according to one of the preceding claims, **characterized in that** the fixing interface (3, 103) further comprises a tip intended to come into direct contact with the ground.

15. Ski or walking pole according to the preceding claim, **characterized in that** the fixing interface (3, 103) comprises a housing (12) into which the tip is fitted.
